# EUROPÄISCHE PATENTSCHRIFT

(11) **EP 1 646 824 B1**
(45) Veröffentlichungstag und Bekanntmachung des Hinweises auf die Patenterteilung: **07.11.2007**
(21) Anmeldenummer: 04820949.8
(22) Anmeldetag: 26.11.2004
(51) Int. Cl.: F21S 8/02, F21V 17/10, F21V 7/00

(54) **EINBAULEUCHTE**
BUILT-IN ILLUMINATOR
LAMPE ENCASTREE

(30) Priorität: 23.12.2003 DE 10360946
(43) Veröffentlichungstag der Anmeldung: 19.04.2006
(73) Patentinhaber: Engel, Hartmut S., 71634 Ludwigsburg (DE)
(72) Erfinder: Engel, Hartmut S., 71634 Ludwigsburg (DE)
(74) Vertreter: Manitz, Finsterwald & Partner GbR
(86) Internationale Anmeldenummer: PCT/EP2004/013462
(87) Internationale Veröffentlichungsnummer: WO 2005/066539

(56) Entgegenhaltungen:
- DE-A1- 2 747 346
- DE-A1- 3 826 676
- DE-A1- 10 112 055
- DE-U- 20 310 475
- GB-A- 1 102 270

## Beschreibung

Die Erfindung betrifft eine Einbauleuchte nach dem Oberbegriff des Anspruchs 1.

Derartige Einbauleuchten sind aus dem Stand der Technik in vielfältiger Form bekannt und werden beispielsweise als Down-Lights oder Up-Lights angeboten. Diese Einbauleuchten besitzen oftmals Leuchtmittelfassungen, deren Längsachsen sich senkrecht oder schräg zur Beleuchtungsrichtung bzw. im Wesentlichen parallel zur Einbaufläche erstrecken. Insbesondere beim Einsatz von Kompakt-Leuchtstofflampen wird die genannte Orientierung der Leuchtmittelfassung gerne gewählt, da diese Orientierung eine geringe Einbautiefe der Leuchten ermöglicht.

Die Orientierung der Leuchtmittelfassung senkrecht oder schräg zur Beleuchtungsrichtung bedingt jedoch auf nachteilige Weise, dass sich das Einsetzen des Leuchtmittels in die Leuchtmittelfassung aufgrund beengter Raumverhältnisse schwierig gestaltet und dass die Leuchtmittelfassung relativ zum Reflektor nicht optimal positioniert werden kann, da bei einer optimalen Position der Reflektor beim Einsetzen des Leuchtmittels im Weg wäre.

Dem wird gemäß aus dem Stand der Technik bekannter Einbauleuchten beispielsweise dadurch abgeholfen, dass die Leuchtmittelfassung und ein Teil des Leuchtmittels seitlich aus dem Reflektor herausragen und dass in vielen Fällen im Reflektor auf der der Leuchtmittelfassung gegenüberliegenden Seite eine Durchbrechung vorgesehen wird, in die ein Leuchtmittel mit seiner der Fassung abgewandten Seite eingeführt werden kann, um anschließend ein Einsetzen des Leuchtmittels in die gegenüberliegende Leuchtmittelfassung zu ermöglichen. Nachteilig bei dieser Ausführungsform ist die Tatsache, dass im Reflektor meist eine Durchbrechung vorgesehen werden muss, was mit Aufwand verbunden ist, die wirksame Reflektorfläche verkleinert und zudem in nachteiliger Weise Licht durch die Durchbrechung entgegen der gewünschten Beleuchtungsrichtung austreten lässt.

Die genannten Nachteile, welche typisch für aus dem Stand der Technik bekannte Downlights sind, treten hingegen nicht auf bei aus dem Stand der Technik bekannten Langfeldleuchten, wie sie z.B. in den Dokumenten DE 101 12 055 A1 und GB 1 102 270 A offenbart sind. Bei den dort beschriebenen Langfeldleuchten besteht der Reflektor zumindest aus einem ersten Reflektorbereich, auf den in Beleuchtungsrichtung ein zweiter Reflektorbereich folgt, welcher zur Ermöglichung eines Leuchtmittelaustauschs vom ersten Reflektorbereich lösbar ist.

Durch diese Aufteilung des Reflektors in zumindest einen ersten und einen zweiten Reflektorbereich und die Lösbarkeit des in Beleuchtungsrichtung gelegenen zweiten Reflektorbereichs vom ersten Reflektorbereich wird es bei Langfeldleuchten möglich, die Leuchtmittelfassung und das Leuchtmittel vor dem ersten Reflektorbereich anzuordnen. Dementsprechend können zumindest Teile des zweiten Reflektorbereichs vor dem Leuchtmittel angeordnet werden, so dass sich das Leuchtmittel gewissermaßen zwischen erstem und zweitem Reflektorbereich befindet. Durch die Lösbarkeit des zweiten Reflektorbereichs vom ersten Reflektorbereich wird das in der Leuchtmittelfassung gehaltene Leuchtmittel dann frei zugänglich und kann von einer Person ohne Behinderung durch den zweiten Reflektorbereich erfasst und von der Leuchtmittelfassung der Langfeldleuchte gelöst werden. Ebenso lässt sich bei abgenommenem zweitem Reflektorbereich ein Leuchtmittel problemlos und ohne Behinderung durch den zweiten Reflektorbereich in die Leuchtmittelfassung einsetzen. Letztlich wird also derjenige Reflektorbereich, der bei den eingangs genannten Downlights bei einem Auswechseln des Leuchtmittels hinderlich war, bei Langfeldleuchten zum Zweck des Auswechselns von der Einbauleuchte bzw. vom verbleibenden Reflektorbereich gelöst, was bei Langfeldleuchten ausreichend Platz schafft, ein Leuchtmittel in die Leuchtmittelfassung einzusetzen oder ein Leuchtmittel von der Leuchtmittelfassung zu lösen. Da also durch den abgenommenen zweiten Reflektorbereich ein vergleichsweise großer Arbeits- bzw. Zugriffsraum für das Wechseln eines Leuchtmittels zur Verfügung steht, kann dieser Vorgang bei den beschriebenen Langfeldleuchten ausgeführt werden, ohne dass beispielsweise Reflektorbereiche beschädigt oder verschmutzt werden.

Gemäß Dokument DE 101 12 055 A1 ist der erste Reflektorbereich der Langfeldleuchte als Zusatzreflektor und der zweite Reflektor als lang gestreckter Direktlichtreflektor ausgebildet, wobei sich zwischen Zusatzreflektor und Direktlichtreflektor Licht-Durchtrittsbereiche befinden, durch die ein Lichtanteil hindurchtreten kann, der letztlich zur Erzeugung einer vorteilhaften, blendfreien, diffusen Beleuchtung verwendet wird. Der Direktlichtreflektor hingegen wird direkt und unmittelbar mit einem Lichtanteil beaufschlagt, welcher zur Erzeugung einer direkten Beleuchtung verwendet wird. Dabei definiert eine in Beleuchtungsrichtung gelegene lang gestreckte Reflektoröffnung des Direktlichtreflektors einen Direktlicht-Austrittsbereich, zu dessen beiden Seiten jeweils ein ebenfalls lang gestreckter Diffuslicht-Austrittsbereich vorhanden ist. Der Diffuslicht-Austrittsbereich wird dabei mit einem Lichtanteil beaufschlagt, welcher zuvor durch den genannten Licht-Durchtrittsbereich gelangt ist, der zwischen Zusatzreflektor und Direktlichtreflektor ausgebildet ist.

Nachteilig an der aus Dokument DE 101 12 055 A1 bekannten Langfeldleuchte ist die Tatsache, dass sie nur mit relativ hohem Aufwand herstellbar ist, da die beiden Diffuslicht-Austrittsbereiche, die sich beidseits des Direktlichtaustrittsbereichs erstrecken, in aufwändiger Weise aus jeweils einem lichtdurchlässigen, speziell geformten Element gefertigt werden müssen, das sich jeweils über die gesamte Länge der Langfeldleuchte erstreckt. Jedes der beiden lichtdurchlässigen, speziell geformten Elemente muss dabei an mehreren Positionen gesondert mit dem Leuchtengehäuse verbunden werden, so dass die genannten Elemente dann letztlich gemeinsam mit dem Gehäuse jeweils eine geschlossene, nicht ohne weiteres zu öffnende Kammer bilden. Die beiden Kammern können folglich nur unter Inkaufnahme eines hohen Aufwands gereinigt werden. Konkret ist es zur Reinigung einer Langfeldleuchte gemäß DE 101 12 055 A1 nötig, zuerst den Direktlichtreflektor vom Gehäuse zu lösen, woraufhin dann nacheinander die beiden, jeweils einen Diffuslicht-Austrittsbereich bildenden lichtdurchlässigen Elemente abmontiert werden müssen.

Neben dem hohen Herstellungsaufwand besteht folglich auch ein nachteilig hoher Wartungsaufwand.

Zudem ist es von erheblichem Nachteil, dass das in DE 101 12 055 A1 gezeigte Beleuchtungsprinzip nur bei Langfeldleuchten, nicht hingegen bei Downlights einsetzbar ist.

Eine Aufgabe der Erfindung besteht darin, eine insbesondere als Downlight einsetzbare Einbauleuchte gemäß Oberbegriff des Patentanspruchs 1 auf einfache Art und Weise derart weiterzubilden, dass auch bei Vorhandensein eines vorteilhaften blendfreien Diffuslicht-Austrittbereichs zusätzlich zu einem Direktlicht-Austrittsbereich eine wirtschaftlich vorteilhafte Herstellung und Wartung der Leuchte möglich wird.

Diese Aufgabe wird erfindungsgemäß durch die Merkmale des Patentanspruchs 1 und insbesondere dadurch gelöst, dass der Diffuslicht-Austrittsbereich durch eine Scheibe abgeschlossen ist, welche gemeinsam mit dem an ihr befestigten Direktlichtreflektor von einem Gehäuse oder von einem Rahmen der Einbauleuchte lösbar ist.

Durch die Verbindung des Direktlichtreflektors mit der den Diffuslicht-Austrittsbereich abschließenden Scheibe wird eine einfach handhabbare Einheit geschaffen, die problemlos in einem einzigen Arbeitsschritt vom Gehäuse gelöst bzw. weggeschwenkt werden kann, woraufhin sämtliche Innenbereiche des Gehäuses zu Reinigungszwecken und auch zum Zweck eines Leuchtmittelwechsels zugänglich sind. Dem Diffuslicht-Austrittbereich sind keine separaten Kammern zugeordnet, vielmehr werden die voneinander getrennten Diffuslicht- und Direktlichtaustrittsbereiche auf überraschend einfache Weise über die Verbindung von Scheibe und Direktlichtreflektor geschaffen. Folglich lassen sich erfindungsgemäß sowohl Herstellungskosten als auch Wartungsaufwand gegenüber dem Stand der Technik erheblich verringern. Auch eine Ausführung der erfindungsgemäßen Leuchte als Downlight ist problemlos möglich, indem der Scheibe und dem Direktlichtreflektor entsprechende Formen gegeben werden.

Die erfindungsgemäß vorgesehene und mit dem Direktlichtreflektor verbundene Scheibe kann im Diffuslicht-Austrittsbereich als Streuscheibe oder in einer kostengünstigeren Version als Lochblech ausgeführt werden. Dabei kann die Scheibe sowohl den Diffuslicht-Austrittsbereich als auch den Direktlicht-Austrittsbereich abdecken, wobei sie in diesem Fall im Direktlicht-Austrittsbereich transparent ausgeführt ist. Alternativ kann der Direktlicht-Austrittsbereich aber auch offen ausgeführt werden.

Die erfindungsgemäße Ausgestaltung einer Einbauleuchte ermöglicht über die genannten Vorteile hinaus auch eine optimale Relativposition zwischen Leuchtmittel und sämtlichen Reflektorbereichen.

Bevorzugt ist es, wenn der zweite Reflektorbereich mit der Scheibe vom ersten Reflektorbereich entweder wegschwenkbar oder vollständig lösbar ist. Wenn der zweite Reflektorbereich mit der Scheibe vom ersten Reflektorbereich lediglich weggeschwenkt wird, ist es von Vorteil, dass der zweite Reflektorbereich mit der Scheibe beim Auswechseln eines Leuchtmittels nicht als separates Teil gehandhabt werden muss, da der zweite Reflektorbereich mit der Scheibe aufgrund seiner gelenkigen Verbindung mit der Einbauleuchte immer an dieser gehalten ist. Bei einer vollständigen Lösbarkeit des zweiten Reflektorbereichs einschließlich Scheibe von der Einbauleuchte ist hingegen von Vorteil, dass sich diese mit geringem wirtschaftlichen Aufwand realisieren lässt.

Leuchtmittelfassung und erster Reflektorbereich können bevorzugt in einem Gehäuse angeordnet werden, an dem der zweite Reflektorbereich mit der Scheibe gelenkig gelagert und/oder mittels einer lösbaren Schraub-, Magnet-, Clip-, Rast- oder Bajonettverbindung befestigbar ist.

Hinsichtlich des Gehäuses ist es vorteilhaft, wenn dieses lichtdicht ausgeführt wird, da in diesem Fall beispielsweise bei abgehängten Decken Ungenauigkeiten in der Verarbeitung nicht in unbeabsichtigter Weise von hinten beleuchtet werden. Weiterhin kann das Gehäuse staubdicht ausgeführt werden, um so einer beispielsweise durch Klimaanlagen bedingten Verschmutzung von Leuchtmittel und Reflektoren entgegenzuwirken.

Der zweite Reflektorbereich kann eine in Beleuchtungsrichtung gelegene Reflektoröffnung aufweisen, welche in einer möglichen Ausführungsform durch eine transluzente oder transparente Scheibe zumindest im Wesentlichen staubdicht abgeschlossen ist. Auf diese Weise kann eine häufige Reinigung der Reflektorbereiche sowie des Leuchtmittels vermieden werden, da die genannte Scheibe einen zuverlässigen Schutz vor Staub bildet. Ein besonders guter Schutz gegen Staub lässt sich dann erzielen, wenn nicht nur die Reflektoröffnung mittels einer Scheibe abgeschlossen ist, sondern wenn das gesamte Gehäuse durch den mit der Scheibe am Gehäuse lösbar befestigten zweiten Reflektorbereich und/oder durch damit fest verbundene Elemente zumindest im Wesentlichen staubdicht abgeschlossen ist. In diesem Fall kann ein Eintreten von Staub in beliebige Gehäuse- bzw. Reflektorbereiche zuverlässig vermieden werden.

Der erste und der zweite Reflektorbereich können zumindest abschnittsweise aneinander angrenzen. In diesem Fall können die beiden Reflektorbereiche gemeinsam die Form eines einheitlichen Reflektors annehmen, welcher auf der seiner der Reflektoröffnung gegenüberliegenden Seite geschlossen ist. Die geschlossene Seite des Reflektors wird in diesem Fall durch den ersten, insbesondere unlösbar mit dem Gehäuse verbundenen Reflektorbereich gebildet. Wenn erster und zweiter Reflektorbereich nicht nur abschnittsweise, sondern zumindest fast vollständig aneinander angrenzen, ist es von Vorteil, wenn einer der beiden Reflektorbereiche einen zum anderen Reflektorbereich hin offenen Ausschnitt aufweist, durch den das Leuchtmittel seitlich in den Innenraum des Reflektors hineinragen kann. Dieser Ausschnitt ermöglicht dabei gleichzeitig ein Lösen des zweiten Reflektorbereichs vom ersten Reflektorbereich, ohne dass das Leuchtmittel einem derartigen Lösen entgegenstehen würde.

Die Vorsehung des erfindungsgemäßen Diffuslicht-Austrittsbereichs zusätzlich zum Direktlicht-Austrittsbereich ermöglicht es, im Direktlicht-Austrittsbereich nach dem eine Blendwirkung vermeidenden Dark-Light-Prinzip zu arbeiten und gleichzeitig sicherzustellen, dass um den Direktlicht-Austrittsbereich herum nicht blendendes Streulicht aus dem erfindungsgemäßen Diffuslicht-Austrittsbereich austritt, so dass immer eine sichtbare Markierung der Lichtquelle gewährleistet ist, was trotz der Verwendung des Dark-Light-Prinzips zu einer als angenehm empfundenen Lichtstimmung im Raum führt.

Der Direktlicht-Austrittsbereich sowie der Diffuslicht-Austrittsbereich können von einem gemeinsamen, in der Leuchtmittelfassung anbringbaren Leuchtmittel beaufschlagt werden. In diesem Fall muss für den erfindungsgemäßen Diffuslicht-Austrittsbereich kein separates Leuchtmittel vorgesehen werden.

Durch die konkrete Form des Zusatzreflektors kann eine vorgebbare Aufteilung des zum Direktlicht-Austrittsbereich und zum Diffuslicht-Austrittsbereich geleiteten Anteils des reflektierten Lichts sichergestellt werden. So kann durch die Formgebung des Zusatzreflektors die Verteilung der zum Direktlicht-Austrittsbereich und zum Diffuslicht-Austrittsbereich geleiteten Lichtanteile in der jeweils gewünschten Weise gewählt werden.

Eine besonders gute Diffuslicht-Beleuchtung ergibt sich dann, wenn der Diffuslicht-Austrittsbereich von einem in die Leuchtmittelfassung einsetzbaren Leuchtmittel ausschließlich indirekt über den Zusatzreflektor beaufschlagt wird.

Der Zusatzreflektor kann von zumindest einer ebenen Reflektorfläche gebildet werden, welcher sich parallel zur Ebene der Einbaufläche erstreckt. Alternativ kann diese Reflektorfläche auch insbesondere rotationssymmetrisch gekrümmt oder geknickt ausgeführt werden. Die genannte Reflektorfläche kann dabei entweder spiegelnd oder diffus reflektierend ausgebildet werden. Besonders vorteilhaft ist es, wenn die Innenfläche des die Leuchtmittelfassung tragenden Gehäuses zumindest bereichsweise als Zusatzreflektor ausgebildet wird. Beim Einsatz eines derartigen, in Beleuchtungsrichtung offenen Gehäuses kann insbesondere der Gehäuseboden als Reflektorfläche ausgebildet werden, welche zumindest einen Bereich des Zusatzreflektors bildet. Auch die Seitenwände eines derartigen Gehäuses können spiegelnd oder diffus reflektierend ausgebildet werden und somit als weitere Bereiche des Zusatzreflektors wirken. Bei Ausbildung des Gehäusebodens bzw. der Gehäuseseitenwände als Zusatzreflektor wird auf vorteilhafte Weise erreicht, dass für den Zusatzreflektor keine zusätzlichen Bauteile benötigt werden. Es ist lediglich nötig, das Gehäuse innenseitig mit dem jeweils gewünschten Reflexionsverhalten auszustatten.

Besonders bevorzugt ist es, wenn das die Leuchtmittelfassung tragende Gehäuse im Wesentlichen eine Quaderform und das in der Leuchtmittelfassung anbringbare Leuchtmittel eine längliche Form aufweisen, wobei sich die Längsachse der Leuchtmittelfassung in einer parallel zur Einbaufläche verlaufenden Ebene entlang einer Diagonalen des quaderförmigen Gehäuses erstreckt. Da die Länge dieser Diagonalen größer bemessen ist als die Länge der Seitenflächen des Gehäuses, steht durch die genannte Anordnung für das Einsetzen und Entnehmen des Leuchtmittels ein vergleichsweise großer Raum zur Verfügung, durch welchen die genannten Vorgänge einfacher handhabbar werden.

Weitere bevorzugte Ausführungsformen der Erfindung sind in den Unteransprüchen angegeben.

Die Erfindung wird nachfolgend unter Bezugnahme auf Ausführungsbeispiele anhand der Zeichnungen erläutert. In diesen zeigen:
- Fig. 1: einen schematischen Querschnitt durch eine erfindungsgemäße Einbauleuchte, und
- Fig. 2: eine Draufsicht auf eine erfindungsgemäße Einbauleuchte gemäß einer weiteren Ausführungsform.

Fig. 1 zeigt einen schematischen Querschnitt durch eine erfindungsgemäße Einbauleuchte.

Die dargestellte Einbauleuchte besitzt ein im Wesentlichen quaderförmiges Gehäuse 10, welches in Beleuchtungsrichtung offen ist und an seiner offenen Seite einen umlaufenden Rahmen 9 aufweist. Die der Beleuchtungsrichtung abgewandte Seite des Rahmens 9 liegt an einer Einbaufläche 11 an, welche beispielsweise durch die Unterseite eines abgehängten Deckenelements 12 gebildet wird.

Innerhalb des Gehäuses 10 ist ein Direktlichtreflektor 4 angebracht, welcher in Beleuchtungsrichtung eine erste, kreisrunde Öffnung aufweist, welche mit einem Direktlicht-Austrittsbereich 1 zusammenfällt. Der Direktlichtreflektor 4 bildet dabei den vorstehend erläuterten zweiten Reflektorbereich im Sinne der Erfindung. An seinem dem Direktlicht-Austrittsbereich 1 abgewandten Ende besitzt der Direktlichtreflektor 4 eine weitere, dem Boden des Gehäuses 10 zugewandte, ebenfalls im wesentlichen kreisrunde Öffnung, aus der ein Teil der von einem Leuchtmittel 6 abgestrahlten Lichtmenge entgegen der Beleuchtungsrichtung aus dem Direktlichtreflektor 4 in Richtung des Bodens des Gehäuses 10 austreten kann. Der Direktlichtreflektor 4 weist dabei eine sich in Richtung des Bodens des Gehäuses 10 verjüngende Form und in einer möglichen Ausführungsform an seinem dem Direktlicht-Austrittsbereich 1 abgewandten Ende einen Ausschnitt 14 auf, um Platz für die Fassung des Leuchtmittels 6 zu schaffen.

Der Boden des Gehäuses 10 bildet einen Bereich eines Zusatzreßektors 7. Weitere Bereiche des Zusatzreflektors 7 werden durch die Seitenwände des Gehäuses 10 gebildet. Der Zusatzreflektor 7 bildet dabei den vorstehend erläuterten ersten Reflektorbereich im Sinne der Erfindung.

An seiner offenen, dem zu beleuchtenden Bereich zugewandten Seite ist das Gehäuse 10 in einer möglichen Ausführungsform durch eine Scheibe 13 abgeschlossen, welche in unterschiedlichen Bereichen verschiedene optische Eigenschaften aufweist. Im Direktlicht-Austrittsbereich 1 ist die Scheibe vollkommen transparent ausgeführt, so dass vom Leuchtmittel 6 kommendes Licht ungehindert durch diesen Bereich hindurchtreten kann. Im Diffuslicht-Austrittsbereich 2 hingegen ist die Scheibe 13 als Streuscheibe ausgebildet, welche von der Gehäuseinnenseite auf sie auftreffendes Licht streut und somit Diffuslicht erzeugt. Der Streuscheibenbereich erstreckt sich dabei bis zur Außenkante des Rahmens 9, so dass der Rahmen 9 durch den Streulichtbereich der Scheibe 13 verdeckt wird. Alternativ kann die Scheibe 13 in einer kostengünstigeren Variante auch als Durchbrechungen aufweisendes Ringelement, insbesondere als Lochblech mit kleiner Lochgröße, ausgeführt werden, wobei es in diesem Fall vorteilhaft ist, wenn der Direktlicht-Austrittsbereich nicht mittels einer Scheibe abgeschlossen, sondern offen ausgeführt wird.

In Fig. 1 sind exemplarisch drei vom Leuchtmittel 6 ausgehende Lichtstrahlen gezeigt, welche direkt vom Leuchtmittel 6 auf den transparenten Bereich der Scheibe 13 auftreffen und aufgrund der Transparenz.der Scheibe 13 ungehindert durch sie hindurchtreten. Ein weiterer, ebenfalls nur exemplarisch in Fig. 1 dargestellter Lichtstrahl trifft von der Lichtquelle 6 auf die spiegelnde Innenseite des Direktlichtreflektors 4, von wo der Lichtstrahl wiederum durch den transparenten Bereich der Scheibe 13 gelenkt wird. Ein zusätzlicher, wiederum nur exemplarisch in Fig. 1 dargestellter Lichtstrahl trifft von der Lichtquelle 6 unter einem spitzen Winkel auf den Zusatzreflektor 7, von wo der Lichtstrahl ebenfalls durch den transparenten Bereich der Scheibe 13 gelenkt wird.

Lichtstrahlen der genannten Art, welche durch den transparenten Bereich der Scheibe 13 und somit den Direktlicht-Austrittsbereich 1 hindurchtreten, sorgen für die mit der erfindungsgemäßen Einbauleuchte gewünschte Raumbeleuchtung.

Ein Teil des vom Leuchtmittel 6 gelieferten Lichtes gelangt jedoch auch in den zwischen Direktlichtreflektor 4 und dem Boden des Gehäuses 10 ausgebildeten Licht-Durchtrittsbereich, so dass es durch Einfach- oder Mehrfachreflexion zum Diffuslicht-Austrittsbereich 2 gelangen kann. Ein unter Mehrfachreflexion zum Diffuslicht-Austrittsbereich 2 gelangender Lichtstrahl ist in Fig. 1 ebenfalls exemplarisch eingezeichnet. Dieser Lichtstrahl trifft ausgehend vom Leuchtmittel 6 unter einem weniger spitzen Winkel auf den Boden des Gehäuses 10 und wird von dort zur Seitenwand des Gehäuses 10 reflektiert. Anschließend erfolgt eine Mehrfachreflexion zwischen der genannten Seitenwand des Gehäuses 10 und der spiegelnden Außenseite des Direktlichtreflektors 4, bis der Lichtstrahl letztlich auf den als Streuscheibe ausgebildeten Bereich der Scheibe 13 trifft. Dieser Streuscheibenbereich sorgt dafür, dass der Lichtstrahl in diffuses Licht konvertiert wird, welches aus dem Diffuslicht-Austrittsbereich 2 austritt und den Direktlicht-Austrittsbereich 1 in der bereits erläuterten Weise markiert, was zu der erwähnten, angenehmen Lichtstimmung im Raum führt. Entsprechendes trifft auf die beiden Lichtstrahlen gemäß Fig. 1 zu, die nur unter Reflexion am Gehäuseboden oder durch Reflexion am Gehäuseboden und Einfachreflexion an der Gehäuseseitenwand zum Diffuslicht-Austrittsbereich 2 gelangen.

Die Scheibe 13 ist gemeinsam mit dem an ihr befestigten Direktlichtreflektor 4 vom Gehäuse 10 bzw. vom Rahmen 9 lösbar. Zu diesem Zweck kann die Scheibe 13 in ihrem Randbereich beispielsweise magnetische Elemente aufweisen, die mit dem beispielsweise ferromagnetischen Rahmen 9 zusammenwirken. Das Lösen der Scheibe 13 vom Rahmen 9 kann dann einfach durch ein Abnehmen derselben erfolgen, bei welchem die zwischen den genannten Magnetelementen und dem Rahmen 9 wirkenden Magnetkräfte überwunden werden. Alternativ kann die Scheibe 13 schwenkbar am Rahmen 9 gehalten und insbesondere mittels einer Clip-Verbindung befestigt bzw. verrastet sein.

Durch das Lösen oder Verschwenken der Scheibe 13 vom Rahmen 9 wird auch der fest mit der Scheibe 13 verbundene Direktlichtreflektor 4 aus dem Gehäuse 10 herausbewegt. Anschließend ist dann das Leuchtmittel 6, welches sich nun nicht mehr zwischen Zusatzreflektor 7 und Direktlichtreflektor 4 befindet, frei zugänglich, so dass es problemlos ausgewechselt werden kann. Nach dem Auswechselvorgang wird dann die Scheibe 13 gemeinsam mit dem Direktlichtreflektor 4 wieder an das Gehäuse 10 heranbewegt bzw. -geschwenkt und mit diesem magnetisch verbunden oder verrastet.

Fig. 2 zeigt eine erfindungsgemäße Einbauleuchte in Draufsicht, die einen Direktlicht-Austrittsbereich 1' sowie einen diesen umgebenden Diffuslicht-Austrittsbereich 2' (analog zu Fig. 1) aufweist. Der Direktlicht-Austrittsbereich 1' ist an seinem äußeren Umfang durch eine Kreislinie 19 begrenzt welche zugleich die innere Begrenzung des Diffuslicht-Austrittsbereichs 2' darstellt.

Der Direktlicht-Austrittsbereich 1' erstreckt sich in der Zeichenebene in der gleichen Ebene wie die in Beleuchtungsrichtung gelegene Öffnung eines Direktlichtreflektors, welche ebenfalls entlang der Kreislinie 19 verläuft. Der Direktlichtreflektor erstreckt sich in die Zeichenebene hinein bis zu einer entgegengesetzt zur Beleuchtungsrichtung gelegenen hinteren, in Fig. 2 nicht dargestellten Reflektoröffnung.

Innerhalb des Direktlichtreflektors ist ein Leuchtmittel 6" angeordnet, welches als längliche Kompaktleuchtstofflampe ausgeführt ist. Alternativ könnte das Leuchtmittel 6" auch hinter bzw. über dem Direktlichtreflektor angeordnet werden.

Hinter dem sich in die Zeichenebene hinein erstreckenden Direktlichtreflektor ist ein Zusatzreflektor 7' vorgesehen, welcher sich in einer parallel zur Zeichenebene verlaufenden Ebene erstreckt. Die relative Anordnung von Direktlichtreflektor, Leuchtmittel 6 und Zusatzreflektor 7' ist ähnlich zur Darstellung gemäß Fig. 1.

Der Diffuslicht-Austrittsbereich 2', welcher innenseitig durch die Kreislinie 19 begrenzt ist, wird außenseitig durch eine quadratische Linie 20 begrenzt, welche wiederum die innere Begrenzung eines Rahmens 9" der dargestellten Einbauleuchte bildet Der Rahmen 9" liegt mit seiner der Beleuchtungsrichtung abgewandten Seite an einer nicht dargestellten Einbaufläche, insbesondere einer Raumdecke an und verdeckt somit gemeinsam mit der im Rahmen 9" gehaltenen Einbauleuchte eine zur Aufnahme des quaderförmigen Gehäuses der Einbauleuchte vorgesehene, in der Einbaufläche vorhandene Öffnung.

Der wesentliche Unterschied zwischen der Einbauleuchte gemäß Fig. 2 und der Einbauleuchte gemäß Fig. 1 besteht darin, dass die Leuchtmittelfassung, in welcher das Leuchtmittel 6" gemäß Fig. 2 gehalten ist, so im Gehäuse angeordnet ist, dass sich das in die Leuchtmittelfassung eingesetzte Leuchtmittel 6" entlang einer Diagonalen des Gehäuses erstreckt. Die Darstellung gemäß Fig. 2 veranschaulicht, dass somit eine optimale und zentrale Position des Leuchtmittels 6" innerhalb der Reflektorbereiche erreicht werden kann. Zudem steht für das Auswechseln des Leuchtmittels 6" nach Abnehmen des Rahmens 9" gemeinsam mit dem Direktlichtreflektor vom Gehäuse im Gehäuseinnenraum so viel Platz zur Verfügung, dass das Leuchtmittel 6" bequem aus der Leuchtmittelfassung entnommen bzw. in diese eingesetzt werden kann.

### Bezugszeichenliste

- 1: Direktlicht-Austrittsbereich
- 1': Direktlicht-Austrittsbereich
- 2: Diffuslicht-Austrittsbereich
- 2': Diffuslicht-Austrittsbereich
- 4: Direktlichtreflektor
- 6: Leuchtmittel
- 6': Leuchtmittel
- 6": Leuchtmittel
- 7: Zusatzreflektor
- 7': Zusatzreflektor
- 9: Rahmen
- 9': Rahmen
- 9": Rahmen
- 10: Gehäuse
- 10': Gehäuse
- 11: Einbaufläche
- 11': Einbaufläche
- 12: Deckenelement
- 12': Deckenelement
- 13: Scheibe
- 13': Scheibe
- 14: Ausschnitt
- 14': Ausschnitt
- 15: erster Reflektorbereich
- 16: zweiter Reflektorbereich
- 17: Öffnung
- 18: Öffnung
- 19: Kreislinie
- 20: quadratische Linie

## Patentansprüche

1. Einbauleuchte mit einer Halterung zur Befestigung in einer Einbaufläche (11), insbesondere einer Raumdecke, einer Leuchtmittelfassung und einem Reflektor, der zumindest aus einem ersten Reflektorbereich (7, 7', 15) besteht, auf den in Beleuchtungsrichtung ein zweiter Reflektorbereich (4, 16) folgt, welcher zur Ermöglichung eines Leuchtmittelaustauschs vom ersten Reflektorbereich (7, 7', 15) lösbar ist, wobei der erste Reflektorbereich (7, 7') als Zusatzreflektor und der zweite Reflektorbereich (4) als Direktlichtreflektor ausgebildet ist, und wobei eine in Beleuchtungsrichtung gelegene Reflektoröffnung (18) des Direktlichtreflektors (4) einen Direktlicht-Austrittsbereich (1, 1') definiert, welcher zumindest bereichsweise von einem Diffuslicht-Austrittsbereich (2, 2') umgeben ist,
**dadurch gekennzeichnet,**
**dass** der Diffuslicht-Austrittsbereich (2, 2') durch eine Scheibe (13) abgeschlossen ist, welche gemeinsam mit dem an ihr befestigten Direktlichtreflektor (4) von einem Gehäuse (10) oder von einem Rahmen (9) der Einbauleuchte lösbar ist.

2. Einbauleuchte nach Anspruch 1,
**dadurch gekennzeichnet,**
**dass** die Scheibe (13) im Diffuslicht-Austrittsbereich (2, 2') als Streuscheibe oder als Lochblech ausgeführt ist.

3. Einbauleuchte nach einem der vorhergehenden Ansprüche,
**dadurch gekennzeichnet,**
**dass** die Scheibe (13) sowohl den Diffuslicht-Austrittsbereich (2, 2') als auch den Direktlicht-Austrittsbereich (1, 1') abdeckt, wobei sie im Direktlicht-Austrittsbereich (1, 1') transparent ausgeführt ist.

4. Einbauleuchte nach einem der Ansprüche 1 oder 2,
**dadurch gekennzeichnet,**
**dass** der Direktlicht-Austrittsbereich (1, 1') offen ausgeführt ist.

5. Einbauleuchte nach einem der vorhergehenden Ansprüche,
**dadurch gekennzeichnet,**
**dass** der zweite Reflektorbereich (4, 16) gemeinsam mit der Scheibe (13) vom ersten Reflektorbereich (7, 7', 15) wegschwenkbar oder vollständig lösbar ist

6. Einbauleuchte nach einem der vorhergehenden Ansprüche,
**dadurch gekennzeichnet,**
**dass** Leuchtmittelfassung und erster Reflektorbereich (7, 7', 15) in einem insbesondere licht- und/oder staubdichten Gehäuse (10) angeordnet sind, an dem der zweite Reflektorbereich (4, 16) mit der Scheibe (13) gelenkig gelagert oder mittels einer lösbaren Schraub-, Magnet-, Clip-, Rast- oder Bajonettverbindung befestigbar ist.

7. Einbauleuchte nach einem der vorhergehenden Ansprüche,
**dadurch gekennzeichnet,**
**dass** der zweite Reflektorbereich (4, 16) eine in Beleuchtungsrichtung gelegene Reflektoröffnung (18) aufweist, die durch die transluzente oder transparente Scheibe (13) zumindest im Wesentlichen staubdicht abgeschlossen ist.

8. Einbauleuchte nach einem der Ansprüche 6 oder 7,
**dadurch gekennzeichnet,**
**dass** das Gehäuse (10) durch den gemeinsam mit der Scheibe (13) am Gehäuse (10) lösbar befestigten zweiten Reflektorbereich (4, 16) zumindest im Wesentlichen staubdicht abgeschlossen ist.

9. Einbauleuchte nach einem der vorhergehenden Ansprüche,
**dadurch gekennzeichnet,**
**dass** erster und zweiter Reflektorbereich (15, 16) zumindest abschnittsweise aneinander angrenzen.

10. Einbauleuchte nach einem der vorhergehenden Ansprüche,
**dadurch gekennzeichnet,**
**dass** zwischen Zusatzreflektor (7, 7') und Direktlichtreflektor (4) ein Licht-Durchtrittsbereich ausgebildet ist.

11. Einbauleuchte nach einem der vorhergehenden Ansprüche,
**dadurch gekennzeichnet,**
**dass** der Direktlicht-Austrittsbereich (1, 1') sowie der Diffuslicht-Austrittsbereich (2, 2') von einem gemeinsamen, in der Leuchtmittelfassung anbringbaren Leuchtmittel (6, 6") beaufschlagbar sind.

12. Einbauleuchte nach einem der vorhergehenden Ansprüche,
**dadurch gekennzeichnet,**
**dass** der Diffuslicht-Austrittsbereich (2, 2') von einem in der Leuchtmittelfassung anbringbaren Leuchtmittel (6, 6") ausschließlich indirekt über den Zusatzreflektor (7, 7') beaufschlagbar ist.

13. Einbauleuchte nach einem der vorhergehenden Ansprüche,
**dadurch gekennzeichnet,**
**dass** der Zusatzreflektor (7, 7') zumindest zum Teil von zumindest einer ebenen oder vorgebbar, insbesondere rotationssymmetrisch gekrümmten oder geknickten Reflektorfläche gebildet ist, die eine vorgebbare Aufteilung des zum Direktlicht-Austrittsbereich (1) und zum Diffuslicht-Austrittsbereich (2) geleiteten Anteils des reflektierten Lichts sicherstellt.

14. Einbauleuchte nach einem der vorhergehenden Ansprüche,
**dadurch gekennzeichnet,**
**dass** die Innenfläche des Gehäuses (10) nach Anspruch 3 zumindest bereichsweise als Zusatzreflektor (7, 7') ausgebildet ist.

15. Einbauleuchte nach einem der vorhergehenden Ansprüche,
**dadurch gekennzeichnet,**
**dass** der zweite Reflektorbereich (4, 16) in seinem dem ersten Reflektorbereich (7, 7', 15) zugewandten Randbereich eine Aussparung (14, 14') für einen Durchtritt eines in der Leuchtmittelfassung anbringbaren Leuchtmittels (6, 6") aufweist.

16. Einbauleuchte nach einem der vorhergehenden Ansprüche,
**dadurch gekennzeichnet,**
**dass** das Gehäuse (10) gemäß Anspruch 6 im Wesentlichen eine Quaderform und das in der Leuchtmittelfassung anbringbare Leuchtmittel (6") eine längliche Form aufweisen, wobei sich die Längsachse der Leuchtmittelfassung in einer parallel zur Einbaufläche (11) verlaufenden Ebene entlang einer Diagonalen des quaderförmigen Gehäuses (10) erstreckt.

## Claims

1. A built-in lamp comprising a holder for fastening in an installation surface (11), in particular in a room ceiling, a light source fitting and a reflector which consists at least of one first reflector region (7, 7', 15) which is followed in the direction of illumination by a second reflector region (4, 16) which can be released from the first reflector region (7, 7', 15) to permit a change of the light source, with the first reflector region (7, 7') being made as an additional reflector and the second reflector region (4) being made as a direct light reflector, and wherein a reflector opening (18) of the direct light reflector (4) disposed in the direction of illumination defines a direct light outlet region (1, 1') which is surrounded at least regionally by a diffuse light outlet region (2, 2'),
**characterized in that**
the diffuse light outlet region (2, 2') is terminated by a plate (13) which can be released, together with the direct light reflector (4) fastened to it, from a housing (10) or from a frame (9) of the built-in lamp.

2. A built-in lamp in accordance with claim 1, **characterized in that** the plate (13) is made as a scattering plate or as a perforated metal sheet in the diffuse light outlet region (2, 2').

3. A built-in lamp in accordance with any one of the preceding claims, **characterized in that** the plate (13) covers both the diffuse light outlet region (2, 2') and the direct light outlet region (1, 1'), with it being made transparent in the direct light outlet region (1, 1').

4. A built-in lamp in accordance with any one of the claims 1 or 2, **characterized in that** the direct light outlet region (1, 1') is made open.

5. A built-in lamp in accordance with any one of the preceding claims, **characterized in that** the second reflector region (4, 16) together with the plate (13), can be pivoted away or completely released from the first reflector region (7, 7', 15).

6. A built-in lamp in accordance with any one of the preceding claims, **characterized in that** the light source fitting and the first reflector region (7, 7', 15) are arranged in a housing (10) which is in particular light-proof and/or dust-proof and at which the second reflector region (4, 16) with the plate (13) is hingedly supported or to which it can be fastened by means of a releasable screw connection, magnet connection, clip connection, latch connection or bayonet connection.

7. A built-in lamp in accordance with any one of the preceding claims, **characterized in that** the second reflector region (4, 16) has a reflector opening (18) which is disposed in the direction of illumination and which is terminated in an at least substantially dust-proof manner by the translucent or transparent plate (13).

8. A built-in lamp in accordance with any one of the claims 6 or 7, **characterized in that** the housing (10) is terminated in an at least substantially dust-proof manner by the second reflector region (4, 16) releasably fastened together with the plate (13) to the housing (10).

9. A built-in lamp in accordance with any one of the preceding claims, **characterized in that** the first and second reflector regions (15, 16) are at least sectionally adjacent to one another.

10. A built-in lamp in accordance with any one of the preceding claims, **characterized in that** a light passage region is formed between the additional reflector (7, 7') and the direct light reflector (4).

11. A built-in lamp in accordance with any one of the preceding claims, **characterized in that** the direct light outlet region (1, 1') and the diffuse light outlet region (2, 2') can be acted on by a common light source (6, 6") attachable in the light source fitting.

12. A built-in lamp in accordance with any one of the preceding claims, **characterized in that** the diffuse light outlet region (2, 2') can be acted on only indirectly via the additional reflector (7, 7') by a light source (6, 6") attachable in the light source fitting.

13. A built-in lamp in accordance with any one of the preceding claims, **characterized in that** the additional reflector (7, 7') is formed at least partly by at least one planar or pre-determinably curved or kinked reflector surface, in particular a pre-determinably rotationally symmetrically curved or kinked reflector surface, which ensures a pre-determinable splitting of the portion of the reflected light directed to the direct light outlet region (1) and to the diffuse light outlet region (2).

14. A built-in lamp in accordance with any one of the preceding claims, **characterized in that** the inner surface of the housing (10) in accordance with claim 3 is made at least regionally as an additional reflector (7, 7').

15. A built-in lamp in accordance with any one of the preceding claims, **characterized in that** the second reflector region (4, 16) has a cutout (14, 14') for a passage of a light source (6, 6") attachable in the light source fitting in its edge region facing the first reflector region (7, 7', 15).

16. A built-in lamp in accordance with any one of the preceding claims, **characterized in that** the housing (10) in accordance with claim 6, substantially has a parallelepiped shape and the light source (6") attachable in the light source fitting has an elongate shape, with the longitudinal axis of the light source fitting extending in a plane extending parallel to the installation surface (11) along a diagonal of the housing (10) of parallelepiped shape.

## Revendications

1. Lampe encastrée comportant une monture destinée à la fixation dans une surface d'encastrement (11), en particulier un plafond de pièce, une douille de lampe et un réflecteur qui est constitué au moins par une première zone de réflecteur (7, 7', 15) qui est suivie en direction d'éclairage par une deuxième zone de réflecteur (4, 16) qui, pour permettre un remplacement de lampe, peut être détachée de la première zone de réflecteur (7, 7', 15), la première zone de réflecteur (7, 7') étant réalisée en tant que réflecteur additionnel et la deuxième zone de réflecteur (4) étant réalisée sous forme de réflecteur de lumière directe, et une ouverture de réflecteur (18) du réflecteur de lumière directe (4), située en direction d'éclairage, définit une zone de sortie de lumière directe (1, 1') qui est entourée au moins par régions par une zone de sortie de lumière diffuse (2, 2'),
**caractérisée en ce que**
la zone de sortie de lumière diffuse (2, 2') est fermée par une plaque (13) qui, conjointement avec le réflecteur de lumière directe (4) fixé sur celle-ci, peut être détachée d'un boîtier (10) ou d'un cadre (9) de la lampe encastrée.

2. Lampe encastrée selon la revendication 1,
**caractérisée en ce que**
dans la zone de sortie de lumière diffuse (2, 2'), la plaque (13) est réalisée sous forme de plaque diffusante ou de tôle perforée.

3. Lampe encastrée selon l'une des revendications précédentes,
**caractérisée en ce que**
la plaque (13) recouvre tant la zone de sortie de lumière diffuse (2, 2') que la zone de sortie de lumière directe (1, 1'), celle-ci étant réalisée transparente dans la zone de sortie de lumière directe (1, 1').

4. Lampe encastrée selon l'une des revendications 1 ou 2,
**caractérisée en ce que** la zone de sortie de lumière directe (1, 1') est réalisée ouverte.

5. Lampe encastrée selon l'une des revendications précédentes,
**caractérisée en ce que**
la deuxième zone de réflecteur (4, 16), conjointement avec la plaque (13), peut être éloignée par pivotement ou entièrement détachée depuis la première zone de réflecteur (7, 7', 15).

6. Lampe encastrée selon l'une des revendications précédentes,
**caractérisée en ce que**
la douille de lampe et la première zone de réflecteur (7, 7', 15) sont agencées dans un boîtier (10) en particulier étanche à la lumière et/ou à la poussière, sur lequel la deuxième zone de réflecteur (4, 16) est montée articulée avec la plaque (13) ou peut être fixée au moyen d'une liaison détachable par vissage, magnétique, à clips, à enclenchement ou à baïonnette.

7. Lampe encastrée selon l'une des revendications précédentes,
**caractérisée en ce que** la deuxième zone de réflecteur (4, 16) présente une ouverture de réflecteur (18) située en direction d'éclairage qui est fermée au moins de manière sensiblement étanche à la poussière par la plaque translucide ou transparente (13).

8. Lampe encastrée selon l'une des revendications 6 ou 7,
**caractérisée en ce que**
le boîtier (10) est fermé au moins de manière sensiblement étanche à la poussière par la deuxième zone de réflecteur (4, 16) fixée conjointement avec la plaque (13) de manière détachable sur le boîtier (10).

9. Lampe encastrée selon l'une des revendications précédentes,
**caractérisée en ce que**
la première et la deuxième zone de réflecteur (15, 16) sont adjacentes l'une à l'autre au moins par tronçons.

10. Lampe encastrée selon l'une des revendications précédentes,
**caractérisée en ce que**
une zone de passage de lumière est réalisée entre le réflecteur additionnel (7, 7') et le réflecteur de lumière directe (4).

11. Lampe encastrée selon l'une des revendications précédentes,
**caractérisée en ce que**
la zone de sortie de lumière directe (1, 1') ainsi que la zone de sortie de lumière diffuse (2, 2') peuvent être éclairée par une lampe (6, 6') commune qui peut être montée dans la douille de lampe.

12. Lampe encastrée selon l'une des revendications précédentes,
**caractérisée en ce que**
la zone de sortie de lumière diffuse (2, 2') peut être éclairée par une lampe (6, 6") qui peut être montée dans la douille de lampe uniquement indirectement via le réflecteur additionnel (7, 7').

13. Lampe encastrée selon l'une des revendications précédentes,
**caractérisée en ce que**
le réflecteur additionnel (7, 7') est formé au moins en partie par au moins une surface de réflecteur plane ou incurvée de manière prédéterminable, en particulier avec symétrie de révolution ou infléchie, qui assure une répartition prédéterminable de la part de la lumière réfléchie amenée vers la zone de sortie de lumière directe (1) et vers la zone de sortie de lumière diffuse (2).

14. Lampe encastrée selon l'une des revendications précédentes,
**caractérisée en ce que**
la surface intérieure du boîtier (10) selon la revendication 3 est réalisée au moins par régions sous forme de réflecteur additionnel (7, 7')

15. Lampe encastrée selon l'une des revendications précédentes,
**caractérisée en ce que**
la deuxième zone de réflecteur (4, 16) présente dans sa région de bord tournée vers la première zone de réflecteur (7, 7', 15) une échancrure (14, 14') pour un passage d'une lampe (6, 6") qui peut être montée dans la douille de lampe.

16. Lampe encastrée selon l'une des revendications précédentes,
**caractérisée en ce que**
le boîtier (10) selon la revendication 6 présente sensiblement une forme parallélépipédique et la lampe (6") qui peut être montée dans la douille de lampe présente une forme allongée, l'axe longitudinal de la douille de lampe s'étendant dans un plan parallèle à la surface d'encastrement (11) le long d'une diagonale du boîtier (10) de forme parallélépipédique.
